# EUROPÄISCHE PATENTSCHRIFT

(11) **EP 0 108 858 B1**
(45) Veröffentlichungstag und Bekanntmachung des Hinweises auf die Patenterteilung: **11.06.1986**
(21) Anmeldenummer: 83103148.9
(22) Anmeldetag: 30.03.1983
(51) Int. Cl.: A45C 5/04, A45C 13/10

(54) **Koffer mit einem Hebelzugschloss**
Suitcace with a lock with tension lever
Malle avec une serrure de mise en tension

(30) Priorität: 15.11.1982 DE 3242265
(43) Veröffentlichungstag der Anmeldung: 23.05.1984
(73) Patentinhaber: Morszeck, Dieter, D-5000 Köln 41 (DE)
(72) Erfinder: Morszeck, Dieter, D-5000 Köln 41 (DE)
(74) Vertreter: Baur, Eduard, Dr.-Ing. Dipl.-Ing.

## Beschreibung

Die Erfindung betrifft ein Hebelzug-schloß, bestehend aus einem am oberen Rand einer von zwei miteinander zu verschliessender Wandungen außen angebrachten Schloßteil, wobei der obere Rand der Wandungen mit begrenzenden Profilleisten ausgebildet ist und das Schloßteil mit einem Hebelarm in einen in der Schließstellung gegenüberliegenden Schloßhaken der anderen Wandung eingreift und im Bereich des Schlosses in beiden Wandungen nach innen gerichtete Vertiefungen angeordnet sind, die das Schloß in der Schließstellung in ihrem Innenraum aufnehmen.

Durch die US-A-3 297 348 ist ein Behälter mit einem Hebelzugschloß bekannt geworden mit einem an der Außenwand angebrachten Schloß mit einem Hebelarm, der in einen an dem Rand der anderen Behälterwand angeordneten und in der Schließstellung gegenüberliegenden Schloßhaken eingreift. Im Bereich des Hebelzugschlosses sind in den beiden Wandungen nach innen gerichtete Vertiefungen einer solchen Tiefe angeordnet, daß in der Schließstellung des Behälters das Schloß innerhalb der Vertiefung angeordnet ist.

Entsprechend der gezeigten massiven Ausführung des bekannten Hebelzug-Schnappschlosses für eine schwere Kiste oder dergleichen handelt es sich um einen Schloßtyp, der vielfach als sogenanntes "Munitionskistenschloß" bezeichnet wird.

Zur Anwendung bei einem relativ leichten, transportablen, insbesondere als Reisekoffer ausgebildeten Behälter ist das bekannte Schloß offensichtlich nicht vorgesehen.

Bei bisherigen Koffern dieser Art sind Schlösser in der Weise außen angesetzt, daß sie die Kofferfläche nach außen überragen. Dadurch besteht die Gefahr, daß sie beschädigt werden. Eine Beschädigung kann beispielsweise dadurch geschehen, daß zu einem Transport der vollen Koffer ein Koffer über den anderen gestellt wird, so daß der Boden des oben liegenden Koffers die vorstehenden Schlösser des darunter liegenden Koffers beschädigen kann.

Beim Stapeln der Koffer in der vorbeschriebenen Weise geschieht es auch oft, daß ein nicht abgeschlossenes Kofferschloß durch die mechanische Krafteinwirkung des darüber befindlichen Koffers aufspringt. Es ist verständlich, daß aus dem Koffer herausgefallene und gegebenenfalls verlorengegangene Gegenstände Schwierigkeiten vielfachster Art mit sich bringen.

Es ist bereits vorgeschlagen worden, Schlösser an einem Koffer vertieft anzuordnen. Dazu hat lediglich die eine Kofferschale an der Seite, an der der die beiden Schlösser zu beiden Seiten des Traggriffes angeordnet sind, eine sich über die gesamte Länge erstreckende Vertiefung, in der die beiden Schlösser angeordnet sind. Diese wirken zusammen mit in der anderen Kofferhälfte ohne Vertiefung vorhandenen Schließhaken, die an der Innenseite der Kofferschale angeordnet sind. Koffer dieser Ausbildung haben den Nachteil, daß die Schließhaken vergleichsweise schwach sind und bei größeren Koffern infolge der zum Schließen notwendigen hohen Kräfte nicht geeignet sind. Schlösser mit innen liegenden Schließhaken haben den weiteren Nachteil, daß neben der nur geringen möglichen Hubbewegung auch der Schließhaken durch die verpackten Gegenstände, z.B. ein Stoffstück, leicht unwirksam werden kann, weil sich beim Schließen des Koffers ein Stoffstück zwischen Schloß und Schließhaken befinden kann.

Für insbesondere große Koffer sind bestens geeignet Schlösser mit einem Hebelzugschloß, weil diese zufolge des Hebels nicht lediglich einen großen Hub, sondern auch große Schließkräfte zulassen.

Solche bisher bei großen Koffern außen angebrachten Hebelzugschlösser haben aber den vorbeschriebenen Nachteil, daß sie leicht aufspringen und außen liegend auch beschädigt werden können.

Die vorliegende Erfindung geht von der Aufgabe aus, ein Schloß, und insbesondere ein Hebelzug-Schloß, in einer solchen Art und Weise mit einem leichten Reisegepäck-Koffer zu integrieren, daß es einerseits nicht beschädigt werden kann, nicht unbeabsichtigt aufspringen kann und dennoch die Vorteile dieses Schloßtyps bei einem Koffer erbringt.

Zur Lösung dieser Aufgabe werden bei einem Hebelzug-Schloß bestehend aus einem am oberen Rand einer von zwei miteinander zu verbindender Wandungen außen angebrachten Schloßteil, wobei der obere Rand der Wandungen mit begrenzenden Profilleisten ausgebildet ist, und das Schloßteil mit einem Hebelarm in einen in der Schließstellung gegenüberliegenden Schloßhaken der anderen Wandung eingreift und im Bereich des Schlosses in beiden Wandungen nach innen gerichtete Vertiefungen angeordnet sind, die das Schloß in der Schließstellung in ihrem Innenraum aufnehmen, erfindungsgemäß folgende Merkmale zur Ausgestaltung vorgeschlagen:

- eine in Draufsicht gesehen ovalförmige Ausbildung der Vertiefung bzw. Vertiefungen; - weiterhin eine sich der örtlichen Vertiefung anpassende schlaufenförmige Abbiegung der Profilleisten;

- sowie eine Anwendung des vertieft angeordneten Schlosses auf einen Reisekoffer.

Durch die nach der Erfindung in Draufsicht gesehen ovalförmige Ausbildung der Vertiefung und Einbettung des Schlosses darin ist es einerseits gegen Beschädigung und ungewolltes Aufspringen optimal geschützt, und andererseites ergibt sich hierdurch eine sehr vorteilhafte Möglichkeit der entsprechenden Verformung einer dünnwandigen Kofferschale mit großer Stabilität.

Weil diese Kofferschalen üblicherweise mit einem Randprofil verstärkt sind, wird durch die weiter vorgesehene sich der örtlichen Vertiefung anpassende schlaufenförmige Abbiegung dieser Profilleisten einerseits ein weiterer Beitrag zur Festigkeit der Kofferschalen geleistet, und andererseits eine vorteilhafte Möglichkeit zur Verformung der bereits an der Schale befestigten Leiste mit dem Wandteil zusammen erreicht, und somit ohne vermehrten Fertigungsaufwand ein Beitrag zur Qualitätsverbesserung geleistet.

Und schließlich lassen sich durch Anwendung des derart angeordneten Hebelzug-Schlosses auf einen Reisekoffer die Vorteile dieses Schloßtyps wie hohe und sichere Schließkraft und Zuverlässigkeit bei einem solchen Koffer voll zur Geltung bringen.

Zufolge der vertieften Anordnung ist es auch praktisch kaum mehr möglich, daß Gegenstände ungewollt so mit dem Schloß in Berührung kommen, daß es aufspringen könnte. Koffer aus dünnen Alluminiumblechen lassen sich zufolge der notwendigen Härte der verwendeten Bleche nur schwer verformen. Um diese Schwierigkeiten zu beseitigen, wird in weiterer Ausgestaltung, insbesondere im Hinblick auf Koffer aus Aluminium, vorgeschlagen, daß die Vertiefung aus einem der Größe der Vertiefung entsprechenden Formstück besteht, das in eine Ausnehmung der Kofferschale eingesetzt ist.

Die Erfindung ist in der Zeichnung beispielhaft dargestellt.

Es zeigen:
Figur 1 einen Koffer in perspektivischer Darstellung,
Figur 2 die Oberansicht eines geöffneten Koffers,
Figur 3 den Koffer nach Figur 2 in vertikalem Schnitt entsprechend der Linie 111-111,
Figur 4 Teilausschnitte des Koffers nach Figur 2 in größerer Darstellung entsprechend der dortigen Linie IV-IV,
Figur 5 Vertiefungen durch angesetzte Formstücke,
Figur 6 die Kofferschale nach Figur 4 in geschlossenem Zustand,
Figur 7 die Darstellung nach Figur 6 in der Ansicht V11.

Der Koffer 10 nach Figur 1 besteht aus den beiden Kofferschalen 11 und 12 und die an ihrem umlaufenden Rand jeweils zugeordneten Profilleisten 13 und 14.

An einer Seite 15a ist der Griff 16 vorhanden, zu dessen beiden Seiten die Schlösser 17 und 18 angeordnet sind.

Figur i zeigt bereits, daß diese Schlösser 17 und 18 in Vertiefungen 19 und 20 in der Weise vorhanden sind, daß sie in der Schließstellung nicht über die Oberseite 15 vorstehen.

Figur 2 zeigt die Vertiefungen im Schnitt. Danach besteht die Vertiefung 19 aus einer Vertiefung 19a in der den Griff 16 tragenden Schale 11 und einer Vertiefung 19b in der gegenüberliegenden Kofferschale mit einer Vertiefung 20a und mit der gegenüberliegenden Vertiefung 20b. Auch die Schlösser bestehen aus zwei, jeweils einer Vertiefung zugeordneten Teilen, wie das nachfolgend noch beschrieben wird.

Figur 3 zeigt, daß die Kofferschalen 11 und 12 um Scharniere 21 klappbar sind. Auch zeigt Figur 3 die Profilleisten 13 und 14.

Figur 4 zeigt, daß im Bereich des Schlosses 18 die Kofferschale in der Wandung 15a eine nach innen gerichtete Vertiefung 20a hat. Diese Vertiefung ist erhalten durch entsprechende Verformung der Kofferwandung 11. Auch die Profilleiste 13, die am oberen Rand der Kofferschale angeordnet ist, hat eine entsprechende schlaufenförmige Abbiegung. Diese Profilleiste ist über Nieten oder dergleichen 23 mit dem oberen Rand der Schale 11 verbunden. Die Nietköpfe sind durch ein Kunststoffband 22 abgedeckt. An dem nach innen abgebogenen Teil des Aluminiumprofils 13 ist das Hebelzugschloß angebracht und zwar in der Weise, daß an der Grundplatte 24, mit dem Profil 13 vernietet, über das Gelenk 25 der von Hand zu erfassende Griff 26 vorhanden ist, an dem über ein Gelenk 27 der Hebel 28 mit der Schließnase 29 angeordnet ist. Die Grundplatte 24 hat noch einen nach außen abgewinkelten, mit Ausnehmung 32 versehenen Führungsteil 30.

An dem oberen Rand der gegenüberliegenden Schale 12 ist ebenfalls eine anders ausgebildete Profilleiste 14 vorhanden, weil diese an ihrer Oberseite eine umlaufende Nut 31 hat. An dem oberen Rand der Schale und des dortigen Profils 14 ist angenietet der zweite Teil des Schlosses 20b mit einer Führungsnase 36, die in die Ausnehmung 32 des abgewinkelten Führungsteils 30 des gegenüberliegenden Schloßteils eingreift. Weiterhin ist vorhanden eine Hinterschneidung 33, in die der Haken 29 eingreift.

Figur 6 zeigt die. beiden Schalenhälften in nahezu Schließstellung des Koffers. Es ist zu ersehen, daß beide Schloßteile vertieft angeordnet, aber außerhalb des Kofferraums liegen. Weiterhin ist zu ersehen, daß durch das Hebelzugschloß eine starke Schließkraft und eine große Hubbewegung möglich ist.

Figur 7 zeigt, daß die Vertiefung in Draufsicht gesehen eine ovalförmige Fläche hat. Figur 6 zeigt, daß die Vertiefung mit abgerundeten Kanten versehen ist.

Figur 5 zeigt, daß beide Kofferschalen 11 und 12 Vertiefungen in der Weise haben, daß in der Kofferschale ein Ausschnitt angebracht worden ist, so beispielsweise durch eine Ausstanzung, in die dann die vorhandenen Ausstanzungen der Formkörper 34 und 35 gebracht sind, beispielsweise durch Kleben oder durch kleine Nieten oder Nägel 36 und 37. Diese Formkörper 34 und 35 können aus Kunststoffspritzguß bestehen. Es können auch verformte Bleche, so auch Aluminiumbleche sein. Bei Aluminiumblechen können diese eine größere Wanddicke als die der Schalen haben. Sie bestehen aus einem Material, das sich leicht verformen läßt.

Es können aber auch sonstige Druckgußteile aus Leichtmetallegierungen sein.

## Patentansprüche

1. Hebelzug-Schloß (17, 18), bestehend aus einem am oberen Rand einer von zwei miteinander zu verschließender Wandungen (15a, 15b) außen angebrachten Schloßteil; wobei der obere Rand der Wandungen mit begrenzenden Profilleisten (13, 14) ausgebildet ist und das Schloßteil mit einem Hebelarm in einen in der Schließstellung gegenüberliegenden Schloßhaken (29) der anderen Wandung eingreift und im Bereich des Schlosses (17, 18) in beiden Wandungen (15a, 15b) nach innen gerichtete Vertiefungen (19, 20) angeordnet sind, die das Schloß in der Schließstellung in ihrem Innenraum aufnehmen, gekennzeichnet durch
- eine in Draufsicht gesehen ovalförmige Ausbildung der Vertiefung bzw. Vertiefungen (19, 20);
- weiterhin durch eine sich der örtlichen Vertiefung (19, 20) anpassende schlaufenförmige Abbiegung der Profilleisten (13, 14);
- sowie durch eine Anwendung des vertieft angeordneten Schlosses (17, 18) auf einen Reisekoffer (10).

2. Schloß nach Anspruch 1, dadurch gekennzeichnet, daß die Vertiefung (19, 20) aus einem der Größe der Vertiefung entsprechenden Formstück (34, 35) besteht, das in eine Ausnehmung der Kofferschale (11, 12) eingesetzt ist.

## Claims

1. Tension lever lock (17, 18) consisting of a lock part mounted externally at the upper rim of one of two walls (15a, 15b) to be locked together, wherein the upper rim of the walls is constructed with bounding profile strips (13, 14) and the lock part engages by a lever arm into a lock hook (29), which lies opposite in the closed setting, of the other wall and inwardly directed depressions (19, 20), which in the closed setting receive the lock in their interior space, are arranged in both walls (15a, 15b) in the region of the lock (17, 18), characterised by
- a formation, which seen in plan view is of oval shape, of the depression or depressions (19, 20),
- furthermore by loop-shaped bend, which adapts itself to the local depression (19, 20), in the profile strips (13, 14)
- as well as by a use of the lock (17, 18), arranged recessed, on a travelling suitcase (10).

2. Lock according to claim 1, characterised thereby, that the depression (19, 20) consists of a moulded peice (34, 35), which corresponds to the size of the depression and is inserted in a recess of the suitcase shell (11, 12).

## Revendications

1. Serrure à tension de levier (17,18) constituée par une pièce de serrure montée à l'extérieur sur le bord supérieur de l'une de deux parois (15a, 15b) devant être réunies entre elles par fermeture, le bord supérieur des parois étant formé par des baguettes profilées de bordure (13, 14) et la pièce de serrure venant s'engager avec un bras de levier dans un fermoir (29) de l'autre paroi, opposé en position de fermeture, et des encastrements (19, 20) tournés vers l'intérieur étant aménagés dans les deux parois (15a, 15b) au voisinage de la serrure (17,18), pour recevoir la serrure dans leur espace intérieur dans la position de fermeture, serrure à tension de levier caractérisée par
- une structure de forme ovale, vue de dessus, du ou des encastrements (19,20);
- une courbure en forme de boucle ajustée aux encastrements locaux (19, 20) des baguettes profilées (13, 14);
- et une application de la serrure (17, 18) encastrée sur une valise (10)

2. Serrure selon la revendication 1, caractérisée en ce que l'encastrement (19, 20) est constituée par une pièce façonnée (34, 35) correspondant aux dimensions de l'encastrement, et qui est placée dans une cavité de la coque (11, 12) de la valise.
